# EUROPÄISCHE PATENTSCHRIFT

(11) **EP 3 615 650 B1**
(45) Veröffentlichungstag und Bekanntmachung des Hinweises auf die Patenterteilung: **02.08.2023**
(21) Anmeldenummer: 18723670.8
(22) Anmeldetag: 27.04.2018
(51) Int. Cl.: C11D 3/36, C11D 3/39, C11D 17/04

(54) **ZUSAMMENSETZUNG ZUR REINIGUNG VON OBERFLÄCHEN**
COMPOSITION FOR CLEANING SURFACES
COMPOSITION DE NETTOYAGE DE SURFACES

(30) Priorität: 29.04.2017 AT 503502017
(43) Veröffentlichungstag der Anmeldung: 04.03.2020
(73) Patentinhaber: Thonhauser GmbH, 2372 Gießhübl (AT)
(72) Erfinder: HERZOG, Daniel, 3002 Purkersdorf (AT)
(74) Vertreter: Pföstl, Andreas
(86) Internationale Anmeldenummer: PCT/AT2018/060086
(87) Internationale Veröffentlichungsnummer: WO 2018/195577

(56) Entgegenhaltungen:
- EP-A1- 2 450 114
- EP-A2- 0 313 145
- WO-A1-02/31098
- WO-A1-2005/044968
- US-A- 6 140 299

## Beschreibung

Die vorliegende Erfindung betrifft Zusammensetzung zur Reinigung von Oberflächen und/oder zur Detektion von organischen Substanzen in einer Lösung oder auf einer Oberfläche.

Die Reinigung und die Desinfektion von Oberflächen ist u.a. im Bereich der Lebensmittelerzeugung und der Arzneimttelherstellung von großer Bedeutung. Vor allem Vorrichtungen, die im Produktionsprozess mit Lebensmitteln und Arzneimitteln bzw. deren Ausgangsprodukte in Kontakt kommen, müssen regelmäßig einer gründlichen Reinigung und Desinfektion unterzogen werden. In vielen Reinigungsverfahren werden Reinigungslösungen auf Basis von Alkalihydroxiden oder stark oxidierenden Substanzen eingesetzt. Um die Effizienz einer Reinigung zu überprüfen werden häufig wässrige Reinigungs- oder Detektionslösungen eingesetzt, die ein Oxidationsmittel umfassen, das bei dessen Reduktion mit, beispielsweise, organischen Verbindungen in der Lage ist, die Farbe der entsprechenden Lösungen zu verändern. Durch die durch die Reduktion des Oxidationsmittels bedingte Farbänderung ist es somit möglich festzustellen, ob in einer Lösung oder auf einer Oberfläche organische Verbindungen vorhanden sind. Erfolgt keine Farbänderung ist davon auszugehen, dass keine das Oxidationsmittel reduzierenden Verbindungen vorhanden sind. Als Oxidationsmittel werden häufig Salze der Permangansäure und insbesondere Kaliumpermanganat eingesetzt (siehe WO 03/035812 und WO 2014/122277).

In der WO 2005/044968 und der WO 02/31098 werden Zusammensetzungen umfassend Persulfat, Kaliumpermanganat und Phosphat offenbart. In der EP 2 450 114 werden Zusammensetzungen offenbart, welche unter anderem Kaliumpermanganat und Persulfate umfassen können. Diesen Zusammensetzungen können Phosphonate als Stabilisatoren zugesetzt werden, die zur Stabilisierung von Wasserstoffperoxid und Persulfat dienen können. In der EP 0 313 145 werden phosphatsfreie Bleichmittel beschrieben, welche neben Peroxiden u.a. stickstoffhaltig Polyphosphonate umfassen können.

Viele Reinigungsmittel beinhalten Phosphate, um die Härte des bei der Reinigung eingesetzten Wassers zu reduzieren und die Reinigung zu verbessern. Da Phosphate jedoch zu ökologischen Problemen führen können, ist es erstrebenswert anstelle von Phosphaten andere Stoffe einzusetzen.

Es ist somit eine Aufgabe der vorliegenden Erfindung eine Zusammensetzung zur Verfügung zu stellen, die u.a. geeignet ist Oberflächen zu reinigen und die keine Phosphate umfasst.

Die vorliegende Erfindung betrifft daher eine Zusammensetzung zur Reinigung von Oberflächen und/oder zur Detektion von organischen Substanzen in einer Lösung oder auf einer Oberfläche umfassend
a) mindestens ein Salz der Permangansäure, Eisensäure und/oder Chromsäure,
b) mindestens ein organisches Phosphonat und
c) mindestens ein Persulfat
wobei das mindestens eine organische Phosphonat ausgewählt ist aus der Gruppe bestehend aus 1-Hydroxyethan-(1,1-diphosphonsäure), 2-Phosphonobutan-1,2,4-Tricarbonsäure und einem Salz davon.

Es hat sich in überraschender Weise gezeigt, dass organische Phosphonate wie oben definiert anstelle von Phosphaten in Reinigungsmittel eingesetzt werden können. Die erfindungsgemäß eingesetzten organischen Phosphonate zeichnen sich vor allem auch dadurch aus, dass sie in der Lage sind, die Stabilität und damit die Lagerfähigkeit der darin befindlichen Salze der Permangansäure, Eisensäure und Chromsäure signifikant zu erhöhen. Dies ist u.a. dahingehend überraschend, da Salze der zuvor genannten Säuren - als starke Oxidationsmittel - in der Lage sind, einerseits organische Verbindungen zu oxidieren. Zudem hat sich gezeigt, dass organische Phosphonate, deren organische Reste Heteroalkyl-, Heterocycloalkyl- oder Heteroaryl-Reste umfassen keine stabile Zusammensetzung in Hinblick auf die in der Zusammensetzung befindlichen Salze der Permangansäure, Eisensäure und/oder Chromsäure ergeben. D.h. organische Phosphonate umfassend Heteroalkyl-, Heterocycloalkyl- und/oder Heteroaryl-Reste sind nicht geeignet in einer erfindungsgemäßen Zusammensetzung eingesetzt zu werden, da dadurch die Salze der Permangansäure, Eisensäure und Chromsäure überraschenderweise destabilisiert werden, so dass diese nicht mehr als Farbindikator zur Detektion von organischen Verbindungen eingesetzt werden können. Bei derartigen nicht erfindungsgemäßen organischen Phosphonaten käme es zu einer unerwünschten Farbänderung der Zusammensetzung, wodurch diese nicht mehr geeignet ist, organische Substanzen durch Farbänderung, wie z.B. in der WO 03/035812 beschrieben, nachzuweisen. Überraschenderweise zeigen organische Phosphonate der eingangs definierten Art einen stabilisierenden und keinen destabilisierenden Effekt auf Salze der Permangansäure, Eisensäure und Chromsäure. Die erfindungsgemäßen organischen Phosphonate umfassen daher ausschließlich Homoalkyl-, Homocycloalkyl- und Homoaryl-Reste, d.h. diese Reste weisen in der Kette bzw. im Ring anstelle von C-Atomen weder ein O-, S- noch N-Atom auf.

Es wurde überraschenderweise experimentell festgestellt, dass organische Phosphonate wie Amino-tris(methylenphosphonsäure) (ATMP), Diethylentriaminpenta(methylenphosphonsäure) (DTPMP) und Ethylendiamintetra(methylenphosphonsäure) (EDTMP) umfassend Heteroalkyle zu einer raschen Reduktion der Salze der Permangansäure, Eisensäure und Chromsäure führen wohingegen HEDP und PBTC, beide weisen keine Heteroalkyle auf, diese Eigenschaften nicht zeigen. Ein organisches Phosphonat ist für den erfindungsgemäßen Zweck dann geeignet, wenn dieses innerhalb von 30 Minuten bei Raumtemperatur (40°C) maximal 30%, vorzugsweise maximal 25%, noch mehr bevorzugt maximal 20%, Mn(VII) (in Permanganat) zu Mn(VI) umgesetzt wird. Diese Umsetzung kann beispielsweise bei einer Absorption von 425nm (Absorptionsmaximum von Mn(VI)) gemessen werden. Erfolgt eine raschere Reduktion der Salze der Permangansäure, Eisensäure und Chromsäure können entsprechende Zusammensetzungen nur bedingt zur Bestimmung von organischen Verbindungen in einer Probe herangezogen werden, da es dadurch nicht möglich ist festzustellen, ob die Reduktion der Salze tatsächlich von der zu untersuchenden Probe stammt.

Die erfindungsgemäße Zusammensetzung kann mehrere verschiedene Salze der Permangansäure, Eisensäure und Chromsäure umfassen, wobei die Zusammensetzung Salze mit demselben Anion und unterschiedlichen Kationen und/oder Salze mit unterschiedlichen Anionen und demselben Kation umfassen kann. Salze der Permangansäure, Eisensäure und Chromsäure umfassen vorzugsweise die Anionen MnO₄⁻, FeO₄²⁻ bzw. CrO₄²⁻, wobei die Kationen vorzugsweise Metallionen, insbesondere Alkalimetallionen, sind. Vorzugsweise umfasst die erfindungsgemäße Zusammensetzung somit mindestens zwei, noch mehr bevorzugt mindestens drei, noch mehr bevorzugt mindestens fünf Salze der Permangansäure, Eisensäure und/oder Chromsäure.

Salze der Permangansäure, Eisensäure und Chromsäure sind bekannte Oxidationsmittel. Die erfindungsgemäße Zusammensetzung kann neben diesen Oxidationsmittel mindestens, vorzugsweise mindestens zwei, noch mehr bevorzugt mindestens drei, noch mehr bevorzugt mindestens vier, weitere Oxidationsmittel umfassen. D.h. diese weiteren Oxidationsmittel sind keine Salze der Permangansäure, Eisensäure und Chromsäure.

Die erfindungsgemäße Zusammensetzung umfasst mindestens ein, vorzugsweise mindestens zwei, noch mehr bevorzugt mindestens drei, noch mehr bevorzugt mindestens vier, organische Phosphonate. "Phosphonate" sind organische Verbindungen ("organische Phosphonate") der Phosphonsäure (H₃PO₃). Ein "organisches Phosphonat" weist die allgemeine Formel auf, wobei R¹ ein organischer Rest, X¹ OH oder OM₁ und X₂ OH oder OM₂ ist, wobei M₁ und M₂ für ein Alkalimetallion oder Ammoniumion stehen kann. Der organische Rest R¹ kann ein substituierter oder unsubstituierter C₁-C₁₂ Alkyl-Rest, C₃-C₁₀-Cycloalkyl-Rest oder C₆-C₁₄-Aryl-Rest sein, wobei der organische Rest an 1 bis 3 weiteren Phosphonatgruppen der allgemeinen Formel (I) gebunden sein kann.

Organische Phosphonat-Verbindungen können die allgemeine Struktur R-PO(OH)₂ aufweisen, wobei R ein Alkyl- oder Aryl-Rest oder ein sonstiger organischer Rest sein kann. Umfasst ein Phosphonat mehr als eine dieser organischen Phosphonate so spricht man von Bisphosphonaten oder Polyphosphonaten. Organische Phosphonate können Säuren sein oder als Salze, vorzugsweise als Alkalimetallsalze, vorliegen.

Die erfindungsgemäße Zusammensetzung, die in fester Form oder als wässrige Lösung vorliegen kann, eignet sich aufgrund der darin vorhandenen Oxidationsmittel zur Reinigung und Desinfektion von Oberflächen, insbesondere von metallischen, keramischen oder Glas-Oberflächen, die gegenüber Oxidatidationsmitteln im Wesentlichen resistent sind. Gemäß einer bevorzugten Ausführungsform der vorliegenden Erfindung umfassen bzw. bestehen die zu reinigenden metallischen Oberflächen aus Edelstahl und/oder inerten Metallen (wie z.B. Platin, Gold) oder Metalllegierungen, wobei Oberflächen bestehend aus oder umfassend Edelstahl besonders bevorzugt sind, da diese üblicherweise in den Produktionsanlagen der pharmazeutischen Industrie und bei der Lebensmittelherstellung (inkludiert auch die Getränkeherstellung wie die Wein- und Biererzeugung) zum Einsatz kommen. Besonders bevorzugt werden mit der erfindungsgemäßen Zusammensetzung Rohre und Behältnisse jeglicher Art gereinigt bzw. desinfiziert. Demgemäß kann eine Oberfläche jegliche Form und Teil von einem beliebigen Objekt sein.

Mit der erfindungsgemäßen Zusammensetzung können Verunreinigungen jeglicher Art von einer Oberfläche entfernt werden. Vorzugsweise werden übliche Verunreinigungen der Lebensmittelindustrie (z.B. Fett- und Eiweißablagerungen, eingebrannte Lebensmittelreste) und der pharmazeutischen Industrie (z.B. Rückstände der Herstellung von Arzneimitteln) gereinigt. Neben dem Einsatz zum Reinigen von Oberflächen kann die erfindungsgemäße Zusammensetzung auch zur Desinfektion von Oberflächen herangezogen werden. Dabei werden Zellen jeglicher Art, insbesondere Mikroorganismen wie Bakterien, Archaea, Pilze, Algen und Protozoen, aber auch tierische, menschliche und pflanzliche Zellen zerstört oder zumindest so weit geschädigt, dass diese nicht mehr lebensfähig sind. Zudem können mit der erfindungsgemäßen Zusammensetzung auch Viren unschädlich gemacht werden.

Die erfindungsgemäße Zusammensetzung kann entweder batchweise (d.h. diskontinuierlich) oder kontinuierlich (z.B. durch Durchleiten der erfindungsgemäßen wässrigen Reinigungslösung durch zu reinigende Rohre oder Behältnisse) eingesetzt werden. Die erfindungsgemäße Zusammensetzung wird besonders bevorzugt im Rahmen eines CIP-Verfahrens ("Cleaning in Place"-Verfahren, ortsgebundenes Reinigungsverfahren) eingesetzt. CIP-Verfahren umfassen in der Regel mehrere Verfahrensschritte wie (1) Vorspülen, um grobe Verschmutzungen zu entfernen, (2) Reinigen mit einem alkalischen Mittel (meist einem Alkalihydroxid), (3) Entfernung des Reinigungsmittels durch Spülen mit Wasser, (4) optionale Säurebehandlung zur Entfernung von Kalkablagerungen, (5) optionale Entfernung der Säure mit Wasser und (6) Desinfektion. Zumindest Schritt (2) eines CIP-Verfahrens wird stets mit Temperaturen von mindestens 70°C durchgeführt, um eine effiziente Reinigung des alkalischen Mittels zu ermöglichen.

Gemäß einer weiteren bevorzugten Ausführungsform der vorliegenden Erfindung ist das Salz des mindestens einen organischen Phosphonats ein Alkalisalz (Natrium-, Kalium- oder Lithiumsalz)

Gemäß einer bevorzugten Ausführungsform der vorliegenden Erfindung ist das mindestens eine Salz der Permangansäure, Eisensäure und/oder Chromsäure ein Alkalisalz, vorzugsweise ausgewählt aus der Gruppe bestehend aus Kaliumpermanganat, Kaliumferrat und Kaliumdichromat, wobei besonders bevorzugt die erfindungsgemäße Zusammensetzung Kaliumpermanganat umfasst.

"Persulfate" sind Salze der Peroxodischwefelsäure H₂S₂O₈ oder der Peroxomonoschwefelsäure H₂SO₅ und weisen ein hohes Oxidationspotential auf. Persulfate eignen sich daher gut zur Reinigung und/oder Desinfektion von Oberflächen.

Gemäß einer besonders bevorzugten Ausführungsform der vorliegenden Erfindung ist das mindestens eine Persulfat ein Salz der Peroxodischwefelsäure oder der Peroxomonoschwefelsäure.

Gemäß einer weiteren bevorzugten Ausführungsform der vorliegenden Erfindung ist das mindestens eine Persulfat ein Peroxodisulfat ausgewählt aus der Gruppe bestehend aus Natriumperoxodisulfat, Kaliumperoxodisulfat und, Ammoniumperoxodisulfat und/oder ein Peroxomonosulfat ausgewählt aus der Gruppe bestehend aus Kaliumperoxomonosulfat.

Gemäß einer besonders bevorzugten Ausführungsform der vorliegenden Erfindung umfasst die Zusammensetzung mindestens ein Calciumsalz, welches vorzugsweise ausgewählt ist aus der Gruppe bestehend aus Calciumnitrat.

Die erfindungsgemäße Zusammensetzung umfasst das mindestens eine Salz der Permangansäure, Eisensäure und/oder Chromsäure in einem Gewichtsverhältnis zu dem mindestens einen organischen Phosphonats von vorzugsweise 1:50 bis 1:500, vorzugsweise von 1:75 bis 1:300, noch mehr bevorzugt von 1:100 bis 1:200.

Die erfindungsgemäße Zusammensetzung kann sowohl im Wesentlichen wasserfrei als auch in wässriger Form bereitgestellt werden.

Gemäß einer bevorzugten Ausführungsform der vorliegenden Erfindung ist die Zusammensetzung eine wässrige Zusammensetzung. Dabei umfasst die Zusammensetzung zugesetztes Wasser, wobei die wässrige Zusammensetzung vorzugsweise dadurch hergestellt wird, dass Wasser vorgelegt und die einzelnen Komponenten hinzugegeben werden.

Gemäß einer weiteren bevorzugten Ausführungsform der vorliegenden Erfindung umfasst die wässrige Zusammensetzung mehr als 30 Gew%, vorzugsweise mehr als 40 Gew%, noch mehr bevorzugt mehr als 50 Gew%, noch mehr bevorzugt mehr als 60 Gew%, noch mehr bevorzugt mehr als 70 Gew%, noch mehr bevorzugt mehr als 75 Gew%, noch mehr bevorzugt mehr als 80 Gew%, noch mehr bevorzugt mehr als 85 Gew%, noch mehr bevorzugt mehr als 90 Gew%, Wasser.

"Gew%", wie hier verwendet, bedeutet "Gewichtsprozent".

Das Bereitstellen der erfindungsgemäßen Zusammensetzung als wässrige Zusammensetzung hat den Vorteil, dass diese direkt und unmittelbar zum Reinigen/Desinfizieren von Oberflächen oder zum Detektieren von organischen/biologischen Verunreinigungen eingesetzt werden kann.

Umfasst die erfindungsgemäße Zusammensetzung einen geringeren Wasseranteil (z.B. weniger als 60%, vorzugsweise weniger als 50%, noch mehr bevorzugt weniger als 40%, noch mehr bevorzugt weniger als 30%), so kann diese als Konzentrat eingesetzt werden, welches vor dem Einsatz mit Wasser oder anderen Reinigungslösungen umfassend beispielsweise Alkalihydroxiden (z.B. NaOH, KOH) verdünnt wird.

Gemäß einer besonders bevorzugten Ausführungsform der vorliegenden Erfindung umfasst die wässrige Zusammensetzung 0,1 Gew% bis 2 Gew%, vorzugsweise 0,2 Gew% bis 1,5 Gew%, noch mehr bevorzugt 0,3 Gew% bis 1 Gew%, noch mehr bevorzugt 0,4 Gew% bis 0,8 Gew%, noch mehr bevorzugt 0,4 Gew% bis 0,6 Gew%, noch mehr bevorzugt 0,5 Gew%, des mindestens einen weiteren Oxidationsmittels umfasst.

Die wässrige Zusammensetzung umfasst vorzugsweise 0,01 Gew% bis 1 Gew%, vorzugsweise 0,02 Gew% bis 0,9 Gew%, noch mehr bevorzugt 0,05 Gew% bis 0,8 Gew%, noch mehr bevorzugt 0,075 Gew% bis 0,7 Gew%, noch mehr bevorzugt 0,1 Gew% bis 0,6 Gew%, noch mehr bevorzugt 0,2 Gew% bis 0,6 Gew%, noch mehr bevorzugt 0,3 Gew% bis 0,6 Gew%, des mindestens einen organischen Phosphonats.

Gemäß einer weiteren bevorzugten Ausführungsform der vorliegenden Erfindung umfasst die wässrige Zusammensetzung 0,1 Gew% bis 3 Gew%, vorzugsweise 0,2 Gew% bis 2 Gew%, noch mehr bevorzugt 0,3 bis 1 Gew%, des mindestens einen Calciumsalzes umfasst.

Gemäß einer bevorzugten Ausführungsform der vorliegenden Erfindung ist die Zusammensetzung im Wesentlichen wasserfrei.

"Im Wesentlichen wasserfrei", wie hier verwendet, bedeutet, dass die erfindungsgemäße Zusammensetzung nicht mehr als 10 Gew%, vorzugsweise nicht mehr als 5 Gew% Hydratwasser und/oder Konstitutionswasser umfasst.

Gemäß einer besonders bevorzugten Ausführungsform der vorliegenden Erfindung umfasst die Zusammensetzung weniger als 20 Gew%, vorzugsweise weniger als 10 Gew%, noch mehr bevorzugt weniger als 5 Gew%, noch mehr bevorzugt weniger als 1 Gew%, Wasser.

Gemäß einer weiteren bevorzugten Ausführungsform der vorliegenden Erfindung umfasst die Zusammensetzung mindestens ein Alkalihydroxid umfasst.

Um die Reinigungswirkung der erfindungsgemäßen Zusammensetzung zu erhöhen, umfasst diese mindestens ein Alkalihydroxid. Alkalihydroxide werden häufig für die Reinigung von Oberflächen verwendet, da sich einerseits die negativ geladenen Hydroxidionen sowohl am Schmutz als auch an der zu reinigenden Oberfläche anlagern, was zu einer elektrostatischen Abstoßung des Schmutzes führt, und andererseits Öle und Fette bei Anwesenheit von Hydroxiden in einer Verseifungsreaktion in wasserlösliche Seifen umgewandelt werden.

"Alkalihydroxide", auch als "Alkalimetallhydroxide" bezeichnet, sind Hydroxide der Alkalimetalle und weisen die allgemeine Formel MeOH (Me - Alkalimetall) auf. "Alkalihydroxide" lösen sich unter starker Erwärmung leicht in Wasser unter Bildung stark alkalischer Lösungen.

Gemäß einer besonders bevorzugten Ausführungsform der vorliegenden Erfindung umfasst das mindestens eine Alkalihydroxid NaOH, KOH oder LiOH wobei besonders bevorzugt NaOH oder KOH eingesetzt wird.

Die wässrige Zusammensetzung umfasst vorzugsweise 0,1 Gew% bis 5 Gew%, vorzugsweise 0,2 Gew% bis 3 Gew%, noch mehr bevorzugt 0,3 Gew% bis 1,5 Gew%, noch mehr bevorzugt 0,4 Gew% bis 1 Gew%, noch mehr bevorzugt 0,4 Gew% bis 0,8 Gew%, noch mehr bevorzugt 0,5 Gew%, des mindestens einen Alkalihydroxids.

Ein weiterer Aspekt der vorliegenden Erfindung betrifft ein Kit zur Reinigung von Oberflächen und/oder zur Detektion von organischen Substanzen in einer Lösung oder auf einer Oberfläche umfassend
a1) ein Behältnis umfassend eine erfindungsgemäße Zusammensetzung und
b1) ein Behältnis umfassend mindestens ein Alkalihydroxid oder
a2) ein Behältnis umfassend mindestens ein erfindungsgemäßes Alkalisalz der Permangansäure, Eisensäure und/oder Chromsäure,
b2) ein Behältnis umfassend mindestens ein erfindungsgemäßes organisches Phosphonat und optional mindestens ein Persulfat und
c2) ein Behältnis umfassend mindestens ein Alkalihydroxid.

Die erfindungsgemäße Zusammensetzung kann auch als Teil eines Kits sein, der zur Reinigung von Oberflächen und/oder zur Detektion von organischen Substanzen in einer Lösung oder auf einer Oberfläche eingesetzt werden kann. Neben der erfindungsgemäßen Zusammensetzung umfasst der Kit ein Behältnis, in dem sich mindestens ein Alkalihydroxid, entweder in einer wässrigen Lösung oder im Wesentlichen wasserfrei, wie hierin definiert, befindet. Der Inhalt oder entsprechende Anteile des Inhalts der beiden Behältnisse können vor deren Benutzung vermengt, vermischt und/oder mit Wasser versehen werden.

Gemäß einer bevorzugten Ausführungsform der vorliegenden Erfindung ist das mindestens eine Alkalihydroxid NaOH, KOH oder LiOH.

Ein noch weiterer Aspekt der vorliegenden Erfindung betrifft ein Verfahren zur Reinigung von Oberflächen und/oder zur Detektion von organischen Substanzen in einer Lösung oder auf einer Oberfläche umfassend den Schritt des Inkontaktbringens einer Zusammensetzung gemäß der vorliegenden Erfindung oder einer Zusammensetzung erhältlich durch Vermischen der Komponenten in den Behältnissen a1 und b1 oder a2, b2 und b3 des erfindungsgemäßen Kits mit der zu reinigenden Oberfläche oder der Oberfläche oder Lösung, auf oder in der organische Substanzen bestimmt werden.

Die erfindungsgemäße Zusammensetzung kann in Verfahren zur Reinigung von Oberflächen und/oder zur Detektion von organischen Substanzen in einer Lösung oder auf einer Oberfläche eingesetzt werden. Entsprechende Verfahren sind dem Fachmann hinreichend bekannt und umfassen zumindest die Schritte des Aufbringens der erfindungsgemäßen Zusammensetzung auf eine zu reinigende Oberfläche und dessen Entfernung nach einer üblichen Einwirkzeit. Üblicherweise wird die Oberfläche anschließend mit Wasser gespült, um Reste der erfindungsgemäßen Zusammensetzung und evtl. noch vorhandene Schmutzreste zu entfernen.

Die vorliegende Erfindung wird anhand der folgenden Beispiele eingehender erläutert, ohne jedoch auf diese beschränkt zu sein.

### BEISPIELE:

### Beispiel 1: Stabilität von Kaliumpermanganat-haltigen Zusammensetzungen

### Zusammensetzungen und Versuchsplan:

Um die Stabilität von Permanganat in Kaliumpermanganat-haltigen Zusammensetzungen zu untersuchen, wurden verschiedene Zusammensetzungen Hergestellt, wobei nur die Zusammensetzungen K und L erfindungsgemäße Zusammensetzungen ist.
Zusammensetzung A:
   0,04 g Kaliumpermanganat
   2 g 1-Hydroxyethan-(1,1-diphosphonsäure) (HEDP)
   996,4 g Wasser
Zusammensetzung B:
   0,04 g Kaliumpermanganat
   2 g 2-Phosphonobutan-1,2,4-tricarbonsäure (PBTC)
   996,4 g Wasser
Zusammensetzung C:
   0,04 g Kaliumpermanganat
   2 g Amino-tris(methylenphosphonsäure) (ATMP)
   996,4 g Wasser
Zusammensetzung D:
   0,04 g Kaliumpermanganat
   2 g Diethylentriaminpenta(methylenphosphonsäure) (DTPMP)
   996,4 g Wasser
Zusammensetzung E:
   0,04 g Kaliumpermanganat
   2 g Ethylendiamintetra(methylenphosphonsäure) (EDTMP) 996,4 g Wasser
Zusammensetzung F:
   0,04 g Kaliumpermanganat
   2 g 1-Hydroxyethan-(1,1-diphosphonsäure) (HEDP)
   5 g NaOH
   991,4 g Wasser
Zusammensetzung G:
   0,04 g Kaliumpermanganat
   2 g 2-Phosphonobutan-1,2,4-tricarbonsäure (PBTC)
   5 g NaOH
   991,4 g Wasser
Zusammensetzung H:
   0,04 g Kaliumpermanganat
   2 g Amino-tris(methylenphosphonsäure) (ATMP)
   5 g NaOH
   991,4 g Wasser
Zusammensetzung I:
   0,04 g Kaliumpermanganat
   2 g Diethylentriaminpenta(methylenphosphonsäure) (DTPMP)
   5 g NaOH
   991,4 g Wasser
Zusammensetzung J:
   0,04 g Kaliumpermanganat
   2 g Ethylendiamintetra(methylenphosphonsäure) (EDTMP)
   5 g NaOH
   991,4 g Wasser
Zusammensetzung K:
   0,04 g Kaliumpermanganat
   2 g 1-Hydroxyethan-(1,1-diphosphonsäure) (HEDP)
   5 g NaOH
   5 g Natriumperoxodisulfat
   986,4 g Wasser
Zusammensetzung L:
   0,04 g Kaliumpermanganat
   2 g 2-Phosphonobutan-1,2,4-tricarbonsäure (PBTC)
   5 g NaOH
   5 g Natriumperoxodisulfat
   986,4 g Wasser
Zusammensetzung M:
   0,04 g Kaliumpermanganat
   2 g Amino-tris(methylenphosphonsäure) (ATMP)
   5 g NaOH
   5 g Natriumperoxodisulfat
   986,4 g Wasser
Zusammensetzung N:
   0,04 g Kaliumpermanganat
   2 g Diethylentriaminpenta(methylenphosphonsäure) (DTPMP)
   5 g NaOH
   5 g Natriumperoxodisulfat
   986,4 g Wasser
Zusammensetzung O:
   0,04 g Kaliumpermanganat
   2 g Ethylendiamintetra(methylenphosphonsäure) (EDTMP)
   5 g NaOH
   5 g Natriumperoxodisulfat
   986,4 g Wasser
Vergleichszusammensetzung 1:
   0,04 g Kaliumpermanganat
   2 g 1-Hydroxyethan-(1,1-diphosphonsäure) (HEDP)
   5 g NaOH
   5 g Wasserstoffperoxid
   986,4 g Wasser
Vergleichszusammensetzung 2:
   0,04 g Kaliumpermanganat
   2 g 2-Phosphonobutan-1,2,4-tricarbonsäure (PBTC)
   5 g NaOH
   5 g Wasserstoffperoxid
   986,4 g Wasser
Vergleichszusammensetzung 3:
   0,04 g Kaliumpermanganat
   2 g Amino-tris(methylenphosphonsäure) (ATMP)
   5 g NaOH
   5 g Wasserstoffperoxid
   986,4 g Wasser
Vergleichszusammensetzung 4:
   0,04 g Kaliumpermanganat
   2 g Diethylentriaminpenta(methylenphosphonsäure) (DTPMP)
   5 g NaOH
   5 g Wasserstoffperoxid
   986,4 g Wasser
Vergleichszusammensetzung 5:
   0,04 g Kaliumpermanganat
   2 g Ethylendiamintetra(methylenphosphonsäure) (EDTMP)
   5 g NaOH
   5 g Wasserstoffperoxid
   986,4 g Wasser

Die Komponenten der Zusammensetzungen A bis O und der Vergleichszusammensetzungen 1 bis 5 wurden vermischt und in Wasser gelöst. Anschließend wurden die Zusammensetzungen bei 40°C für insgesamt 60 Minuten in einem geschlossenen Gefäß inkubiert. In den ersten 30 Minuten wurde nach jeweils nach 5 Minuten Inkubation die Absorption der wässrigen Zusammensetzungen bei 425 nm und bei 580 nm (Absorptionsmaximum von Permanganat) gemessen. Die Absorptionsabnahme der gemessenen Zusammensetzungen bei 580 nm zeigt die Reduktion von Kaliumpermanganat in der Lösung. Nach 30 Minuten wurde das Messinterval auf 10 Minuten verlängert. Je rascher die Abnahme der Absorption der Zusammensetzungen und somit die Reduktion des darin befindlichen Kaliumpermanganats erfolgt, desto ungeeigneter sind diese, um bei der Bestimmung des Vorhandenseins von organischen Verbindungen in Proben eingesetzt zu werden. Die Absorption bei Minute 0 jeder Zusammensetzung wurde mit 100% festgelegt, die Ergebnisse der Absorptionsmessungen zu den jeweiligen Zeitpunkten wurden zu jener bei Minute 0 korreliert.

### Ergebnisse:

**Tabelle A: Absorption der Zusammensetzungen A bis E bei 580 nm, wobei die Absorptionswerte bei Minute 0 mit 100% festgelegt wurde und die weiteren Messergebnisse der Untersuchung entsprechend korreliert wurden (Mittelwert von drei unabhängigen Messungen).**

| Zusammensetzung/ Messzeitpunkt [min] | A | B | C | D | E |
|---|---|---|---|---|---|
| 0 | 100% | 100% | 100% | 100% | 100% |
| 5 | 98,7% | 99,1% | 91, 9% | 93,5% | 92,2% |
| 10 | 95,3% | 97,2% | 82,2% | 87,0% | 85,1% |
| 15 | 93,1% | 94,7% | 70,7% | 72,2% | 69,3% |
| 20 | 91, 9% | 92,8% | 63,1% | 62,8% | 63, 6% |
| 25 | 87,1% | 87, 9% | 55,8% | 53,7% | 56,8% |
| 30 | 85,0% | 84,3% | 50,2% | 48,3% | 47, 9% |
| 40 | 82, 6% | 82,1% | 41,0% | 42,4% | 41,5% |
| 50 | 81,1% | 80,3% | 35, 9% | 36,8% | 37,1% |
| 60 | 79, 9% | 78,1% | 31,2% | 30, 9% | 29,3% |

Da in vielen Reinigungslösungen Alkalihydroxide vorhanden sind, die für eine effizientere Reinigung sorgen, wurde untersucht, ob das Vorhandensein von NaOH einen Einfluss auf die Reduktion von Kaliumpermanganat hat.

**Tabelle B: Absorption der Zusammensetzungen F bis J bei 580 nm, wobei die Absorptionswerte bei Minute 0 mit 100% festgelegt wurde und die weiteren Messergebnisse der Untersuchung entsprechend korreliert wurden (Mittelwert von drei unabhängigen Messungen).**

| Zusammensetzung/ Messzeitpunkt [min] | F | G | H | I | J |
|---|---|---|---|---|---|
| 0 | 100% | 100% | 100% | 100% | 100% |
| 5 | 99,1% | 98,2% | 93,2% | 91,2% | 94,4% |
| 10 | 96,8% | 97,1% | 87,4% | 86,3% | 89,2% |
| 15 | 94,1% | 93,2% | 80,1% | 72,8% | 71,3% |
| 20 | 92,4% | 91, 6% | 72,8% | 62, 9% | 66,4% |
| 25 | 89,3% | 88, 9% | 65,0% | 53,4% | 57, 6% |
| 30 | 87,2% | 86, 6% | 59,7% | 48, 6% | 46,5% |
| 40 | 85, 6% | 85,4% | 46,5% | 42,5% | 43,4% |
| 50 | 83,7% | 82,7% | 38,4% | 36,2% | 35,7% |
| 60 | 80,8% | 79, 9% | 31,3% | 30,1% | 30,8% |

Reinigungslösungen bzw. -zusammensetzungen können ferner weitere Oxidationsmittel mit anorganische Peroxidasen und Persulfate umfassen. Auch der Einfluss solcher Oxidationsmittel auf die Stabilität von Kaliumpermanganat wurde analysiert.

**Tabelle C: Absorption der Zusammensetzungen K bis O bei 580 nm, wobei die Absorptionswerte bei Minute 0 mit 100% festgelegt wurde und die weiteren Messergebnisse der Untersuchung entsprechend korreliert wurden (Mittelwert von drei unabhängigen Messungen) .**

| Zusammensetzung/ Messzeitpunkt [min] | K | L | M | N | O |
|---|---|---|---|---|---|
| 0 | 100% | 100% | 100% | 100% | 100% |
| 5 | 97,2% | 99, 7% | 90,4% | 91,7% | 92, 6% |
| 10 | 96,4% | 96, 6% | 79, 6% | 86, 6% | 89,3% |
| 15 | 93, 9% | 95,4% | 71,3% | 78, 9% | 75, 9% |
| 20 | 92,7% | 94,3% | 66,5% | 67,0% | 64,7% |
| 25 | 89,0% | 91, 9% | 59,3% | 56,3% | 52, 6% |
| 30 | 86,3% | 87,8% | 52,1% | 49,4% | 46,5% |
| 40 | 85,1% | 84,0% | 43,1% | 43, 9% | 43,5% |
| 50 | 84,3% | 82,5% | 36,7% | 32,5% | 31,1% |
| 60 | 82,8% | 79,2% | 30, 6% | 28, 6% | 26,0% |

Die Ergebnisse der Absorptionsmessungen zeigen eindeutig und eindrucksvoll, dass eine bestimmte Gruppe von organischen Phosphonaten in der Lage ist, relativ stabile Kaliumpermanganatlösungen bereitzustellen. Der Einsatz von organischen Phosphonaten, die organische Gruppen mit Heteroatomen aufweisen, führte dazu, dass Kaliumpermanganat rascher reduziert wird.

**Tabelle D: Absorption der Vergleichszusammensetzungen 1 bis 5 bei 580 nm, wobei die Absorptionswerte bei Minute 0 mit 100% festgelegt wurde und die weiteren Messergebnisse der Untersuchung entsprechend korreliert wurden (Mittelwert von drei unabhängigen Messungen).**

| Zusammensetzung/ Messzeitpunkt [min] | 1 | 2 | 3 | 4 | 5 |
|---|---|---|---|---|---|
| 0 | 100% | 100% | 100% | 100% | 100% |
| 5 | 90,1% | 91,2% | 70,4% | 73,1% | 72,8% |
| 10 | 87,2% | 89, 8% | 67,5% | 69,4% | 69,1% |
| 15 | 86,1% | 88,2% | 63,2% | 65,7% | 67,0% |
| 20 | 84, 9% | 85,7% | 61,4% | 62, 9% | 61, 9% |
| 25 | 81,7% | 80,2% | 58, 9% | 56,4% | 58,5% |
| 30 | 77,1% | 76,3% | 54,2% | 50,5% | 53, 6% |
| 40 | 74,2% | 74,7% | 49, 9% | 46,3% | 48,8% |
| 50 | 71, 6% | 70,5% | 38,7% | 39,2% | 36,7% |
| 60 | 65,8% | 67,1% | 32,1% | 33,5% | 31,1% |

Die Ergebnisse der Absorptionsmessungen belegen, dass die Verwendung eines alternativen Oxidationsmittels anstelle von Persulfat (d.h. Wasserstoffperoxid) zu einer verminderten Stabilität des Kaliumpermanganats führt. D.h. die Verwendung von Persulfaten führte im Vergleich zur Verwendung anderer Oxidationsmittel zu einer Stabilisierung des Permanganats.

## Patentansprüche

1. Zusammensetzung zur Reinigung von Oberflächen und/oder zur Detektion von organischen Substanzen in einer Lösung oder auf einer Oberfläche umfassend
a) mindestens ein Salz der Permangansäure, Eisensäure und/oder Chromsäure,
b) mindestens ein organisches Phosphonat und
c) mindestens ein Persulfat,
wobei das mindestens eine organische Phosphonat ausgewählt ist aus der Gruppe bestehend aus 1-Hydroxyethan-(1,1-diphosphonsäure), 2-Phosphonobutan-1,2,4-Tricarbonsäure und einem Salz davon.

2. Zusammensetzung nach Anspruch 1, wobei das Salz des mindestens einen organischen Phosphonats ein Alkalisalz ist.

3. Zusammensetzung nach Anspruch 1 oder 2, wobei das mindestens eine Salz der Permangansäure, Eisensäure und/oder Chromsäure ein Alkalisalz ist, vorzugsweise ausgewählt aus der Gruppe bestehend aus Kaliumpermanganat, Kaliumferrat und Kaliumdichromat.

4. Zusammensetzung nach einem der Ansprüche 1 bis 3, wobei das mindestens eine Persulfat ein Salz der Peroxodischwefelsäure oder der Peroxomonoschwefelsäure ist.

5. Zusammensetzung nach einem der Ansprüche 1 bis 4, wobei das mindestens eine Persulfat ein Peroxodisulfat ausgewählt aus der Gruppe bestehend aus Natriumperoxodisulfat, Kaliumperoxodisulfat und Ammoniumperoxodisulfat ist und/oder ein Peroxomonosulfat ausgewählt aus der Gruppe bestehend aus Kaliumperoxomonosulfat ist.

6. Zusammensetzung nach einem der Ansprüche 1 bis 5, wobei die Zusammensetzung mindestens ein Calciumsalz umfasst, welches vorzugsweise ausgewählt ist aus der Gruppe bestehend aus Calciumnitrat.

7. Zusammensetzung nach einem der Ansprüche 1 bis 6, wobei die Zusammensetzung das mindestens eine Salz der Permangansäure, Eisensäure und/oder Chromsäure in einem Gewichtsverhältnis zu dem mindestens einen organischen Phosphonats von 1:50 bis 1:500, vorzugsweise von 1:75 bis 1:300, noch mehr bevorzugt von 1:100 bis 1:200, umfasst.

8. Zusammensetzung nach einem der Ansprüche 1 bis 7, wobei die Zusammensetzung eine wässrige Zusammensetzung ist, wobei die Zusammensetzung mehr als 50 Gew%, vorzugsweise mehr als 70 Gew%, noch mehr bevorzugt mehr als 90 Gew%, Wasser umfasst.

9. Zusammensetzung nach Anspruch 7 oder 8, wobei die wässrige Zusammensetzung 0,01 Gew% bis 1 Gew%, vorzugsweise 0,02 Gew% bis 0,9 Gew%, noch mehr bevorzugt 0,05 Gew% bis 0,8 Gew%, noch mehr bevorzugt 0,075 Gew% bis 0,7 Gew%, noch mehr bevorzugt 0,1 Gew% bis 0,6 Gew%, noch mehr bevorzugt 0,2 Gew% bis 0,6 Gew%, noch mehr bevorzugt 0,3 Gew% bis 0,6 Gew%, des mindestens einen organischen Phosphonats umfasst.

10. Zusammensetzung nach einem der Ansprüche 1 bis 7, wobei die Zusammensetzung im Wesentlichen wasserfrei ist.

11. Zusammensetzung nach einem der Ansprüche 1 bis 10, wobei die Zusammensetzung mindestens ein Alkalihydroxid umfasst, wobei das mindestens eine Alkalihydroxid vorzugsweise NaOH, KOH oder LiOH ist.

12. Kit zur Reinigung von Oberflächen und/oder zur Detektion von organischen Substanzen in einer Lösung oder auf einer Oberfläche umfassend
a1) ein Behältnis umfassend eine Zusammensetzung nach einem der Ansprüche 1 bis 10 und
b1) ein Behältnis umfassend mindestens ein Alkalihydroxid oder
a2) ein Behältnis umfassend mindestens ein Alkalisalz der Permangansäure, Eisensäure und/oder Chromsäure wie in Anspruch 3 definiert,
b2) ein Behältnis umfassend mindestens ein organisches Phosphonat wie in einem der Ansprüche 1 oder 2 definiert und optional mindestens ein Persulfat wie in einem der Ansprüche 4 oder 5 definiert und
c2) ein Behältnis umfassend mindestens ein Alkalihydroxid, wobei das mindestens eine Alkalihydroxid vorzugsweise NaOH, KOH oder LiOH ist.

13. Verfahren zur Reinigung von Oberflächen und/oder zur Detektion von organischen Substanzen in einer Lösung oder auf einer Oberfläche umfassend den Schritt des Inkontaktbringens einer Zusammensetzung nach einem der Ansprüche 1 bis 11 oder einer Zusammensetzung erhältlich durch Vermischen der Komponenten in den Behältnissen a1 und b1 oder a2, b2 und b3 mit der zu reinigenden Oberfläche oder der Oberfläche oder Lösung, auf oder in der organische Substanzen bestimmt werden.

## Claims

1. A composition for cleaning surfaces and/or for detecting organic substances in a solution or on a surface, comprising
a) at least one salt of the permanganic acid, ferric acid and/or chromic acid,
b) at least one organic phosphonate and
c) at least one persulphate,
wherein at least one organic phosphonate is selected from the group consisting of 1-hydroxy ethane-(1,1-diphosphonic acid), 2-phosphono-butane-1,2,4-tricarboxylic acid and a salt thereof.

2. The composition according to claim 1, wherein the salt of the at least one organic phosphonate is an alkali salt.

3. The composition according to claim 1 or 2, wherein the at least one salt of the permanganic acid, ferric acid and/or chromic acid is an alkali salt, preferably selected from the group consisting of potassium permanganate, potassium ferrate and potassium dichromate.

4. The composition according to any one of claims 1 to 3, wherein the at least one persulphate is a salt of the peroxo-disulphuric acid or of the peroxo-mono-sulphuric acid.

5. The composition according to any one of claims 1 to4, wherein the at least one persulphate is a peroxo-disulphate selected from the group consisting of sodium peroxo-disulphate, potassium peroxo-disulphate and ammonium peroxo-disulphate and/or a peroxo-monosulphate selected from the group consisting of potassium peroxo-monosulphate.

6. The composition according to any one of claims 1 to 5, wherein the composition comprises at least one calcium salt, which is preferably selected from the group consisting of calcium nitrate.

7. The composition according to any one of claims 1 to 6, wherein the composition comprises the at least one salt of the permanganic acid, ferric acid and/or chromic acid at a weight ratio to the at least one organic phosphonate of 1:50 to 1:500, preferably 1:75 to 1:300, even more preferably 1: 100 to 1:200.

8. The composition according to any one of claims 1 to 7, wherein the composition is an aqueous composition, wherein the composition comprises more than 50% by weight, preferably more than 70% by weight, even more preferably more than 90% by weight, water.

9. The composition according to claims 7 or 8, wherein the aqueous composition comprises 0.01% by weight to 1% by weight, preferably 0.02% by weight to 0.9% by weight, even more preferably 0.05% by weight to 0.8% by weight, even more preferably 0.075% by weight to 0.7% by weight, even more preferably 0.1% by weight to 0.6% by weight, even more preferably 0.2% by weight to 0.6% by weight, even more preferably 0.3% by weight to 0.6% by weight, of the at least one organic phosphonate.

10. The composition according to any one of claims 1 to 7, wherein the composition is substantially free of water.

11. The composition according to any one of claims 1 to 10, wherein the composition includes at least one alkali hydroxide wherein the at least one alkali hydroxide is NaOH, KOH or LiOH.

12. A kit for cleaning surfaces and/or for detecting organic substances in a solution or on a surface, comprising
a1) a container comprising a composition according to any of claims 1 to 10 and
b1) a container comprising at least one alkali hydroxide or
a2) a container comprising at least one alkali salt of the permanganic acid, ferric acid and/or chromic acid as defined in claim 3,
b2) a container comprising at least one organic phosphonate as defined in any one of claims 1 or2 and optionally at least one persulphate as defined in any one of claims 4 or 5 and
c2) a container comprising at least one alkali hydroxide, wherein the at least one alkali hydroxide is NaOH, KOH or LiOH.

13. A method for cleaning surfaces and/or for detecting organic substances in a solution or on a surface, comprising the step of contacting a composition according to any one of claims 1 to 11 or a composition obtainable by mixing the components in the containers a1 and b1 or a2, b2 and b3 with the surface to be cleaned or with the surface or solution, on or in which organic substances are to be detected.

## Revendications

1. Composition de nettoyage de surfaces et/ou de détection de substances organiques dans une solution ou sur une surface, comprenant
a) au moins un sel d'acide permanganique, d'acide ferrique et/ou d'acide chromique,
b) au moins un phosphonate organique et
c) au moins un persulfate,
dans laquelle l'au moins un phosphonate organique est choisi au sein du groupe constitué de l'acide 1-hydroxyéthane-1,1-diphosphonique, de l'acide 2-phosphonobutane-1,2,4-tricarbonique et d'un sel de celui-ci.

2. Composition selon la revendication 1, dans laquelle le sel de l'au moins un phosphonate organique est un sel alcalin.

3. Composition selon la revendication 1 ou 2, dans laquelle le sel de l'au moins un sel d'acide permanganique, d'acide ferrique et/ou d'acide chromique est un sel alcalin choisi au sein du groupe constitué du permanganate de potassium, du ferrate de potassium et du dichromate de potassium.

4. Composition selon une des revendications 1 à 3, dans laquelle l'au moins un persulfate est un sel d'acide péroxodisulfurique ou d'acide péroxomonosulfurique.

5. Composition selon une des revendications 1 à 4, dans laquelle l'au moins persulfate est un péroxodisulfate choisi au sein du groupe constitué du péroxodisulfate de sodium, du péroxodisulfate de potassium et du péroxodisulfate d'ammonium et/un est un péroxomonosulfate choisi au sein du groupe constitué du péroxomonosulfate de potassium.

6. Composition selon une des revendications 1 à 5, laquelle composition comprend au moins un sel de calcium qui est choisi de préférence au sein du groupe constitué du nitrate de calcium.

7. Composition selon une des revendications 1 à 6, laquelle composition comprend l'au moins un sel d'acide permanganique, d'acide ferrique et/ou d'acide chromique dans une proportion en poids par rapport à l'au moins un phosphonate organique de 1:50 à 1:500, de préférence de 1:75 à 1:300 et encore plus préférablement de 1:100 à 1:200.

8. Composition selon une des revendications 1 à 7, laquelle composition est une composition aqueuse, laquelle composition comprend plus de 50% en poids, de préférence plus de 70% en poids et encore plus préférablement plus de 90% en poids d'eau.

9. Composition selon la revendication 7 ou 8, laquelle composition aqueuse comprend de 0,01% en poids à 1% en poids, de préférence de 0,02% en poids à 0,9% en poids, encore plus préférablement de 0,05% en poids à 0,8% en poids, encore plus préférablement de 0,075% en poids à 0,7% en poids, encore plus préférablement de 0,1% en poids à 0,6% en poids, encore plus préférablement de 0,2% en poids à 0,6% en poids et encore plus préférablement de 0,3% en poids à 0,6% en poids de l'au moins un phosphonate organique.

10. Composition selon une des revendications 1 à 7, laquelle composition est sensiblement anhydre.

11. Composition selon une des revendications 1 à 10, laquelle composition comprend au moins un hydroxyde alcalin, lequel au moins un hydroxyde alcalin est de préférence du NaOH, du KOH ou du LiOH.

12. Kit de nettoyage de surfaces et/ou de détection de substances organiques dans une solution ou sur une surface, comprenant
a1) un récipient contenant une solution selon une des revendications 1 à 10 et
b1) un récipient contenant au moins un hydroxyde alcalin ou
a2) un récipient contenant au moins un sel alcalin d'acide permanganique, d'acide ferrique et/ou d'acide chromique tel qu'il est défini dans la revendication 3,
b2) un récipient contenant au moins phosphonate organique tel qu'il est défini dans une
des revendications 1 ou 2 et en option au moins un persulfate tel qu'il est défini dans une des revendication 4 ou 5 et
c2) un récipient contenant au moins un hydroxyde alcalin, lequel au moins un hydroxyde alcalin est de préférence du NaOH, du KOH ou du LiOH.

13. Procédé de nettoyage de surfaces et/ou de détection de substances organiques dans une solution ou sur une surface, comprenant une étape de mise en contact d'une composition selon une des revendications 1 à 11 ou d'une composition pouvant être obtenue en mélangeant les composants contenus dans les récipients a1 et b1 ou a2, b2 et b3 avec la surface à nettoyer ou la surface ou la solution sur ou dans laquelle des substances organiques sont déterminées.
